# EUROPÄISCHE PATENTSCHRIFT

(11) **EP 3 174 639 B1**
(45) Veröffentlichungstag und Bekanntmachung des Hinweises auf die Patenterteilung: **09.09.2020**
(21) Anmeldenummer: 15752936.3
(22) Anmeldetag: 23.07.2015
(51) Int. Cl.: B05B 11/00

(54) **BERÜHRUNGSLOSER SPENDER ZUR AUSGABE VON FLÜSSIGEN MEDIEN**
NON-CONTACT DISPENSER FOR DISPENSING LIQUID MEDIA
DISTRIBUTEUR SANS CONTACT POUR DISTRIBUER DES MILIEUX LIQUIDES

(30) Priorität: 28.07.2014 DE 102014010926
(43) Veröffentlichungstag der Anmeldung: 07.06.2017
(73) Patentinhaber: Schneider, Hartmut J., 67126 Hochdorf-Assenheim (DE)
(72) Erfinder: Schneider, Hartmut J., 67126 Hochdorf-Assenheim (DE)
(74) Vertreter: Dr. Langfinger & Partner
(86) Internationale Anmeldenummer: PCT/EP2015/066856
(87) Internationale Veröffentlichungsnummer: WO 2016/016079

(56) Entgegenhaltungen:
- EP-A2- 2 216 261
- DE-A1- 2 645 661
- DE-A1- 3 531 385
- US-A1- 2011 095 051

## Beschreibung

### Technisches Gebiet:

Die vorliegende Erfindung betrifft einen berührungslosen Spender zur Ausgabe von flüssigen Medien nach dem Oberbegriff des Anspruchs 1 wie beispielsweise aus der DE 35 31 385 A1 bekannt.

### Stand der Technik:

Spender zur Ausgabe von flüssigen Medien, wie etwa Seife, Lotionen oder Desinfektionsmittel, dienen der Hygiene und werden heute in sehr vielen Lebensbereichen eingesetzt. So findet man beispielsweise Spender in privaten Haushalten, in öffentlich zugänglichen sanitären Einrichtungen oder in medizinischen Einrichtungen.

Im medizinischen Bereich kommt den Spendern eine besondere Bedeutung zu, da diese insbesondere dazu dienen, die Übertragung von Infektionskrankheiten von einer Person auf eine andere Person zu vermeiden.

Mittels der im Spender enthaltenen Reinigungsmittel, wie etwa Desinfektionsmittel, lassen sich beispielsweise die Hände einer Person sehr gut hygienisch reinigen.

Da eine Vielzahl von Spendern noch per Hand betätigt werden muss, besteht bei den bisher vorhandenen handbetätigten Spendern das Problem, dass Keime oder Bakterien, die sich vor dem Reinigungsprozess beispielsweise an den Händen einer Person befinden, auf den Spender gelangen. Eine nachfolgende Person, die sich die Hände reinigen möchte, kommt dann mit den Bakterien oder Keimen, die sich auf dem Spender befinden, in Kontakt, so dass die Bakterien und Keime auf die Hand der nachfolgenden Person gelangen können. Reinigt sich die nachfolgende Person nicht sorgfältig genug die Hände, können die Keime, welche sich ursprünglich auf dem Spender befanden und nach dem Reinigungsprozess auf der Hand der nachfolgenden Person verbleiben, dann auf weitere Personen übertragen werden.

Um dies zu verhindern, wurden berührungslose Spender entwickelt, wie sie beispielsweise in der EP 2 561 820 A1 oder US 2011/0095051 A1 beschrieben sind.

Es hat sich herausgestellt, dass die bisherigen berührungslosen Spender nicht für jede Art von flüssigem Medium geeignet sind.

### Darstellung der Erfindung:

Es ist daher Aufgabe der vorliegenden Erfindung, einen berührungslosen Spender zur automatischen Ausgabe von flüssigen Medien bereitzustellen, welcher für eine Vielzahl verschiedener flüssiger Medien einsetzbar ist.

Unter flüssigen Medien werden hier im Rahmen der Erfindung sowohl niederviskose als auch hochviskose Flüssigkeiten verstanden. Somit werden unter dem Begriff flüssige Medien sowohl wässrige Verbindungen wie Desinfektionslösungen als auch zähflüssige Medien wie etwa Lotionen verstanden.

Erfindungsgemäß wird die Aufgabe durch einen berührungslosen Spender mit den Merkmalen des Anspruchs 1 gelöst.

Der Erfindung liegt die Erkenntnis zugrunde, dass bisher bekannte mechanisch betätigbare Hubverdrängerpumpen mit einer Vielzahl verschiedener flüssiger Medien zuverlässig funktionieren.

Mittels der Verstellvorrichtung, die in Abhängigkeit von einem von einem Sensor erfassten Signal ausgelöst wird, wird das Betätigungselement automatisch betätigt, indem es von einer Grundstellung in eine Auslösestellung überführt wird. Hierbei betätigt das Betätigungselement automatisch die Betätigungsvorrichtung der mechanisch betätigbaren Hubverdränger-Pumpe in mechanischer Weise.

Die Erfindung ermöglicht somit den Einsatz bewährter mechanisch betätigbarer Hubverdrängerpumpen in einem berührungslosen Spender.

Das Betätigungselement ist drehbar befestigt und bildet einen Hebel aus. Auf diese Weise lässt sich das Betätigungselement auf einfache Weise betätigen. Beispielsweise ist ein Gehäuse vorgesehen und das Betätigungselement an dem Gehäuse drehbar befestigt.

Es ist bevorzugt, dass das Betätigungselement ein stabiles, im Wesentlichen längliches plattenförmiges Element aufweist, das im Wesentlichen quer zur Betätigungsvorrichtung ausgerichtet ist, so dass eine platzsparende Ausbildung der Betätigungsvorrichtung möglich ist.

Bei einer bevorzugten Ausführungsform weist die Betätigungsvorrichtung ein Auflageelement auf, welches unter einem nicht rechtwinkligen Winkel gegenüber der Betätigungsvorrichtung ausgerichtet ist. Hierdurch wird die Hebelwirkung des plattenförmigen Elements auf die Betätigungsvorrichtung besonders vorteilhaft übertragen.

Das Betätigungselement weist wenigstens einen Kraftangriffsabschnitt auf, in dem die Verstellvorrichtung auf das Betätigungselement wirkt. Der wenigstens eine Kraftangriffsabschnitt ist entfernt von einem Kontaktabschnitt des Betätigungselements mit der Betätigungsvorrichtung ausgebildet sein. Dies hat den Vorteil, eine Kraftreduzierung zu erreichen, so dass die Verstellvorrichtung eine geringere Kraft aufbringen muss als die, die notwendig wäre, wenn der Kraftangriffsbereich im Bereich des Kontaktbereichs liegen würde.

Gemäß einer bevorzugten Ausführungsform weist die Verstellvorrichtung eine exzentrisch gelagerte Steuerungsscheibe an einer drehbaren Welle auf, wobei die exzentrisch gelagerte Steuerungsscheibe vorzugsweise zweiseitig ausgebildet ist. Die Steuerungsscheibe drückt während einer Drehung das Betätigungselement nach unten, wodurch die Betätigungsvorrichtung betätigt wird. Während bei einer einseitigen Steuerungsscheibe eine volle Drehung um 360° notwendig ist, reicht bei der Verwendung einer zweiseitigen Steuerungsscheibe eine halbe Drehung um 180° für die Einnahme einer Ruhestellung, um den nächsten Dosiervorgang auszulösen.

Es ist weiter von Vorteil, dass die Welle mittels eines Motors antreibbar ist, der oberhalb eines Kontaktabschnitts des Betätigungselements mit der Betätigungsvorrichtung angeordnet und mit dem Betätigungselement verbunden ist. Das Eigengewicht des Motors trägt dazu bei, die Reibungskräfte bei der Betätigung der Betätigungsvorrichtung zu überwinden, so dass die Kraft, die von der Verstellvorrichtung zur Betätigung der Betätigungsvorrichtung notwendig ist, reduziert ist.

Vorzugsweise ist zwischen Betätigungselement und Motor ein elastisches Element wie etwa eine Feder vorgesehen. Das in der Grundstellung des Betätigungselements vorgespannte elastische Element übt in der Grundstellung des Betätigungselements eine vorgegebene Kraft auf das Betätigungselement und somit auf die Betätigungsvorrichtung aus. Die vorgegebene Kraft ist jedoch zu gering, um das Betätigungselement in die Auslösestellung zu überführen. Die Kraft, die von dem vorgespannten elastische Element auf die Betätigungsvorrichtung wirkt, trägt jedoch dazu bei, die Reibungskräfte bei der Betätigung der Betätigungsvorrichtung zu überwinden, so dass die Kraft, die von der Verstellvorrichtung zur Betätigung der Betätigungsvorrichtung notwendig ist, weiter reduziert ist.

Bei einer bevorzugten Weiterbildung der Erfindung weist die Verstellvorrichtung einen verstellbaren Kolben auf. Der verstellbare Kolben bewirkt ein mechanisches Verschieben des Betätigungselements von der Grundstellung in die Auslösestellung. Zusätzlich oder alternativ kann die Verstellvorrichtung ein Magnetventil umfassen. Der verstellbare Kolben oder das Magnetventil können beispielsweise an einem Gehäuse oder an der Dosiervorrichtung angeordnet sein kann.

Für die Verwendung des Spenders ist es von Vorteil, dass in der Dosiervorrichtung ein Ventil, insbesondere ein Magnetventil vorgesehen ist.

Weiterhin kann eine Schaumpumpe vorgesehen sein, um mittels des Spenders Schaum zu spenden.

Die vorliegende Erfindung betrifft ebenfalls ein Verfahren zum Betätigen eines Spenders nach einem der vorhergehenden Ansprüche, wobei das Verfahren die Schritte umfasst:
Erfassen eines Signals mittels des Sensors;
Aktivieren der Verstellvorrichtung aufgrund des vom Sensor erfassten Signals;
Verstellen des Betätigungselements von einer Grundstellung in eine Auslösestellung zur Betätigung der Betätigungsvorrichtung mittels der Verstellvorrichtung;
Ausgeben einer vorbestimmten Fluidmenge mittels der Dosiervorrichtung.

### Kurze Beschreibung der Zeichnungen:

Vorteilhafte Ausführungsformen der vorliegenden Erfindung werden anhand der beigefügten Zeichnungen näher erläutert, in denen zeigen:
- Figur 1: einen Querschnitt durch eine erste Ausführungsform eines Spenders;
- Figur 2: einen Querschnitt durch eine zweite Ausführungsform eines Spenders;
- Figur 3: eine Betätigungsvorrichtung im Querschnitt;
- Figur 4: ein Betätigungselement im Querschnitt;
- Figur 5: eine Betätigungselement in einer Ansicht von unten;
- Figur 6: ein Gehäuse mit einem Dosiereinstellring;
- Figur 7: den in Figur 6 dargestellten Einstellring in Draufsicht;
- Figur 8: einen Querschnitt durch eine dritte Ausführungsform eines Spenders;
- Figur 9: einen weiteren Querschnitt durch die dritte Ausführungsform eines Spenders;
- Figur 10: einen Spenderkopf.

### Wege zur Ausführung der Erfindung und gewerbliche Verwertbarkeit:

Figur 1 zeigt eine erste Ausführungsform eines berührungslosen Spenders 10 im Querschnitt. Der berührungslose Spender 10 umfasst eine Dosiervorrichtung 12 mit einer mechanisch betätigbaren Hubverdränger-Pumpe 14, einem Steigrohr 16, einem senkrecht zum Steigrohr 16 ausgerichteten Applikationsarm 18 und einen Applikationskopf 20.

Weiterhin sind eine Auslösevorrichtung 22 vorgesehen sowie ein Gehäuse 24, in das ein Behälter 26 mit einem flüssigen Medium aufgenommen ist.

Die mechanisch betätigbare Hubverdrängerpumpe 14 der Dosiervorrichtung 12 ist als eine Kolbenpumpe ausgebildet, die, wie insbesondere Figur 3 zeigt, eine Pumpenkammer 28, einen Kolben 30, eine Förderleitung 32, die die Pumpenkammer 28 mit einem Leitungsabschnitt 34 des Applikationsarms 18 verbindet, und eine Betätigungsvorrichtung 36 aufweist.

Die Betätigungsvorrichtung 36 umfasst ein Auflageelement 38 oberhalb des Applikationsarms 18 und eine hülsenartige Kolbenstange 40, die den Kolben 30 mit dem Auflageelement 38 verbindet. Die Förderleitung 32 ist im Inneren der Kolbenstange 40 geführt. Weiterhin ist ein Rückstellelement in Form einer wendelförmigen Feder 42 um die Kolbenstange 40 vorgesehen.

Die Dosiervorrichtung 12 ist in einer Öffnung des Gehäuses 24 aufgenommen. Das Steigrohr 16 der Dosiervorrichtung 12 befindet sich im Inneren des Fluidbehälters 26.

In bekannter Art und Weise wird eine Kraft F₁, die auf das Auflageelement 38 wirkt, auf die Kolbenstange 40 übertragen und drückt den Kolben 30 gegen die Kraft der Feder 42 in die Pumpenkammer 28. Ein Fluid, das sich in der Pumpenkammer 28 befindet, wird hierdurch durch die Förderleitung 32 in den Applikationsarm 18, insbesondere in den Leitungsabschnitt 34 des Applikationsarms 18 gefördert und aus einer Öffnung im Applikationskopf 20 herausgedrückt.

Sobald keine Kraft mehr auf das Auflageelement 38 wirkt, bewirkt die Entspannung der nun vorgespannten Feder 42, dass sich der Kolben 30 mit der Kolbenstange 40 und dem Auflageelement 38 zusammen mit dem Applikationsarm 18 wieder nach oben in ihre Ausgangsstellung bewegen. Hierbei entsteht ein Unterdruck in der Pumpenkammer 28, was wiederum dazu führt, dass ein flüssiges Medium aus dem Behälter in die Pumpenkammer 28 gesaugt wird.

Mittels der beschriebenen Dosiervorrichtung 12 lassen sich niederviskose und hochviskose Flüssigkeiten dosieren und spenden. Die Dosiervorrichtung 12 ist beispielsweise geeignet, wässrige Desinfektionsmittel sowie zähflüssige Lotionen zu dosieren und spenden.

Die Auslösevorrichtung 22 umfasst ein Betätigungselement 43 mit einem stabilen, im Wesentlichen länglichen, plattenförmigen Element 44, einen Sensor 45 und eine Verstellvorrichtung in Form eines Magnetventils 46.

Der Sensor 45 und das Magnetventil 46 kommunizieren über eine nicht dargestellte Steuer-/ Regeleinrichtung miteinander.

Das längliche plattenförmige Element 44, das beispielsweise eine Metallplatte oder eine Kunststoffplatte ist, ist an einem Ende 47 drehbar befestigt. Bei der in Figur 1 dargestellten Ausführungsform ist das Ende 47 des plattenförmigen Elements 44 an einem Stift 48 des Gehäuses 24 drehbar befestigt. Das plattenförmige Element 44 erstreckt sich von seinem drehbar befestigten Ende 47 oberhalb des Applikationsarms 18 des Spenders entlang des Applikationsarms 18 nach außen in Richtung Applikationskopf 20 und liegt lose auf dem Auflageelement 38 der Betätigungsvorrichtung 36 auf.

Im Kontaktbereich mit dem Auflageelement 38 weist das plattenförmige Element 44 eine mechanische Verstärkung auf, indem das plattenförmige Element 44 im Kontaktbereich eine größere Dicke aufweist als außerhalb des Kontaktbereichs.

Das Auflageelement 38 ist, wie in Fig. 3 zu erkennen ist, nicht exakt senkrecht zu der Betätigungsvorrichtung 36 ausgerichtet. Das Auflageelement 38 weist in Richtung des Applikationskopfes 20 eine geringe Steigung von weniger als 10° auf. Die gewinkelte Ausrichtung des Auflageelements 38 dient zum Schutz des Applikationsarmes 18 beim Betätigen der Auslösevorrichtung 22. Insbesondere verhindert die gewinkelte Ausrichtung des Auflageelements 38, dass sich der Applikationsarm 18 beim Betätigen der Auslösevorrichtung 22 verbiegt.

Das plattenförmige Element 44 bildet somit einen einseitigen Hebel, der auf dem Auflageelement 38 ruht, sich über den Kontaktbereich, der das plattenförmige Element 44 mit dem Auflageelement 38 ausbildet, erstreckt und sich um das drehbar befestigte Ende 47 des plattenförmigen Elements 44 dreht. Das Magnetventil 46 wirkt auf das freie Ende 50 des plattenförmigen Elements 44 und bildet mit dem plattenförmigen Element 44 einen Kraftangriffsbereich.

Das Magnetventil 46 weist eine Ruhestellung und eine Betätigungsstellung auf. In der Ruhestellung, in der das Magnetventil 46 nicht auf das plattenförmige Element 44 wirkt, befindet sich das plattenförmige Element 44 in seiner Grundstellung.

In seiner Betätigungsstellung wirkt das Magnetventil 46 auf das plattenförmige Element 44 und drückt das plattenförmige Element 44 nach unten. Hierdurch wird das plattenförmige Element 44 von seiner Grundstellung in die Auslösestellung überführt. Während des Übergangs von der Grundstellung in die Auslösestellung wirkt das plattenförmige Element 44 auf das Auflageelement 38 und drückt die Betätigungsvorrichtung 36 nach unten in Richtung der Pumpenkammer 28. Hierbei wird das in der Pumpenkammer 28 befindliche Fluid verdrängt und steigt über die Förderleitungen 32 von der Pumpenkammer 28 in den Leitungsabschnitt 34 des Applikationskopf 20. Wird das Magnetventil 46 wieder in seine Ruhestellung überführt, wird das plattenförmige Element 44 gegen die Kraft der Feder 42 nach oben gedrückt und Fluid aus dem Behälter 26 kann in die Pumpenkammer 28 strömen. Die Verstellvorrichtung wird ausgelöst durch das Signal eines Sensors 45, der beispielsweise die Bewegung von Händen oder die Temperatur von Händen erfasst.

Das in Figur 1 dargestellte Magnetventil 46 kann an einer beliebigen Position des Spenders vorgesehen sein.

Bei einer alternativen, in Figur 2 dargestellten Ausführungsform ist das Magnetventil 146 an dem Gehäuse 24 angeordnet.

Da der Kraftangriff am freien Ende 50 des plattenförmigen Elements 44 erfolgt, ist eine Kraftumlenkvorrichtung 150 vorgesehen.

Bei nicht dargestellten Ausführungsformen ist das Magnetventil an einer beliebigen Stelle der Dosiervorrichtung 12 angeordnet. Die dargestellten Positionen des Magnetventils sind rein beispielshaft. Aus den verschiedensten Gründen kann das Magnetventil auch an anderen Stellen des Spenders positioniert sein. Gegebenenfalls können dann Kraftumlenkvorrichtungen vorgesehen sein.

Zusätzlich zu dem Gehäuse 24, das den Behälter 26 aufnimmt, umfasst der Spender 10 ein Spenderkopfgehäuse 52, das den Applikationsarm 18 aufnimmt.

Figur 4 zeigt eine weitere Ausführungsform eines Betätigungselements 143. Das Betätigungselement 143 ist im Querschnitt im Wesentlichen U-förmig ausgebildet und weist zwei Schenkel und ein Basiselement 144 auf. Das Basiselement 144 ist als ein stabiles, im Wesentlichen längliches plattenförmiges Element ausgebildet. An den Enden der beiden Schenkel des Basiselements 144 sind das freie Ende 150 des Betätigungselements 143 bzw. das drehbar befestigte Ende 147 des Betätigungselements 143 ausgebildet.

In Figur 5 ist das Betätigungselement 143 in einer Ansicht von unten dargestellt. Das Basiselement 144 weist im Wesentlichen die Kontur eines Spenderkopfgehäuses 52 in Draufsicht auf. Darüber hinaus sind auf der Unterseite des Basiselements 144 Führungselemente 156 zur Führung des Applikationsarms vorgesehen sowie ein Gegenelement 158, das mit einem Dosiereinstellring 160 wie in Figur 7 dargestellt wechselwirkt. Das Gegenelement 158 bildet mittels des Dosiereinstellrings 160 den Kontaktbereich mit der Betätigungsvorrichtung der Dosiervorrichtung aus.

Der Dosiereinstellring 160 ist wie Figur 6 zeigt in bekannter Weise in ein Gehäuse 124 eingesetzt. Ausnehmungen 162 verschiedener Tiefe des Dosiereinstellrings wirken mit Einrastnuten 164 zusammen, um eine vorbestimmten Menge an Fluid während eines Spendervorgangs auszugeben.

Erfasst der Sensor 45 ein Signal, beispielsweise ein Bewegungssignal einer Hand, wird mittels einer nicht dargestellten Steuervorrichtung das sich in Ruhestellung befindliche Magnetventil 46; 146 aktiviert. Der Kolben des Magnetventils wird in seine Betätigungsstellung ausgefahren und wirkt im Kraftangriffsbereich auf das plattenförmige Element 44; 144, so dass das plattenförmige Element 44 bzw. das Basiselement 144 aus der Grundstellung gegen das Auflageelement 38 in seine Auslösestellung geführt/gedrückt wird. Hierdurch wird die Betätigungsvorrichtung 36 nach unten gedrückt, so dass Fluid aus der Pumpenkammer 28 durch den Leitungsabschnitt 34 des Applikationsarm zum Applikationskopf 20 gelangt. Nach dem Ausgeben des Fluids wird der Kolben des Magnetventils wieder eingefahren. Die gespannte Feder 42 der Betätigungsvorrichtung 36 hebt die Betätigungsvorrichtung wieder an und führt somit das plattenförmige Element 44 bzw. das Basiselement 144 aus der Auslösestellung wieder in seine Grundstellung. Hierbei wird Fluid aus dem Behälter 26 in die Pumpenkammer 28 gesaugt.

Wenn als Verstellvorrichtung in den dargestellten Ausführungsformen ein Magnetventil dargestellt ist, so können jegliche Arten von Verstellvorrichtungen verwendet werden, die geeignet sind, das plattenförmige Element mechanisch zu verschieben. Beispielsweise kann jede Art von ansteuerbaren Ventilen verwendet werden, die einen Kolben aufweisen.

Die Figuren 8 und 9 zeigen eine dritte Ausführungsform eines Spenders 210 mit einer alternativen Art einer Verstellvorrichtung.

Der berührungslose Spender 210 umfasst in gleicher Weise wie die erste und zweite Ausführungsform eines Spenders 10; 110 eine Dosiervorrichtung 212 mit einer mechanisch betätigbaren Hubverdränger-Pumpe 214, einen senkrecht zu einem Steigrohr ausgerichteten Applikationsarm 218 und einen Applikationskopf 220.

Weiterhin ist eine Auslösevorrichtung 222 vorgesehen sowie ein Gehäuse, in dem ein Behälter mit einem flüssigen Medium aufgenommen ist.

Die Auslösevorrichtung 222 umfasst ein Betätigungselement 243 mit einem stabilen, im Wesentlichen länglichen, plattenförmigen Elements 244, einen Sensor 245 und eine Verstellvorrichtung.

Das Betätigungselement 243 ist drehbar am Gehäuse befestigt und bildet einen Hebel aus. Das Betätigungselement 243 erstreckt sich von seinem drehbar befestigten Ende 247 oberhalb des Applikationsarms 218 des Spenders entlang des Applikationsarms 218 nach außen in Richtung Applikationskopf 220 und liegt lose auf dem Auflageelement 238 der Betätigungsvorrichtung 236 auf.

Ein Motor 270, eine Welle 272 und eine exzentrische Steuerungsscheibe 274 bilden die Verstellvorrichtung.

Der Motor 270 treibt die Welle 272 an, wobei am freien Ende der Welle 272 die exzentrische Steuerungsscheibe 274 angeordnet ist. Die exzentrische Steuerungsscheibe 274 wirkt auf das freie Ende des länglichen plattenförmigen Elements 244.

Der Motor ist oberhalb des Kontaktabschnitts des Betätigungselements 243 mit der Betätigungsvorrichtung 236 angeordnet und mit dem Betätigungselement 243 über eine Feder 276 verbunden ist, so dass das Eigengewicht des Motors dazu beiträgt, die Reibungskräfte bei der Betätigung der Betätigungsvorrichtung 236 zu überwinden und die Kraft, die von der Verstellvorrichtung zum Betätigen der Betätigungsvorrichtung 236 notwendig ist, reduziert ist.

Die Feder 276 ist in der Grundstellung des Betätigungselements 243 vorgespannt. Die in der Grundstellung des Betätigungselements 243 vorgespannte elastische Feder übt in der Grundstellung bereits eine vorgegebene Kraft auf das Betätigungselement 243 und somit auf die Betätigungsvorrichtung 236 aus. Die vorgegebene Kraft ist jedoch zu gering, um das Betätigungselement 243 in die Auslösestellung zu überführen. Die Kraft die von der vorgespannten elastischen Feder 276 auf die Betätigungsvorrichtung 236 wirkt, trägt jedoch dazu bei, die Reibungskräfte bei der Betätigung der Betätigungsvorrichtung 236 zu überwinden, so dass die Kraft, die von der Verstellvorrichtung zur Betätigung der Betätigungsvorrichtung 236 notwendig ist, weiter reduziert ist.

In der Ruhestellung, ruht die exzentrische Steuerungsscheibe 274 mit ihrer kurzen Seite auf dem Betätigungselement 243. In der Auslösestellung wirkt die lange Seite der exzentrischen Steuerungsscheibe 274 auf das Betätigungselement 243.

Erfasst der Sensor 245 ein Signal, wird mittels der nicht dargestellten Steuervorrichtung der Motor 270 angesteuert, der wiederum die Welle 272 in Drehung versetzt, so dass sich die exzentrische Steuerungsscheibe 274 dreht.

Wird die exzentrische Steuerungsscheibe 274 aufgrund des von dem Sensor 245 erfassten Signals mittels des Motors 270 in ihre Auslösestellung gedreht, drückt die lange Seite der exzentrischen Steuerungsscheibe 274 das Betätigungselement 243 nach unten, so dass die Betätigungsvorrichtung 236 betätigt wird. Danach wird die exzentrische Steuerungsscheibe 274 von dem Motor 270 weiter um etwa 270° gedreht, so dass die exzentrische Steuerungsscheibe 274 wieder in ihre Ruhestellung zurückkehrt, um den nächsten Dosiervorgang auslösen zu können.

Bei einer nicht dargestellten Ausführungsform ist die exzentrische Steuerungsscheibe 274 zweiseitig ausgebildet, so dass eine Drehung der exzentrischen Steuerungsscheibe 274 um etwa 180° ausreicht, um wieder in eine Ruhestellung zu gelangen, um den nächsten Dosiervorgang auslösen zu können.

Die Stromversorgung des Motors 270 erfolgt über Batterien 278, die sich im Spenderkopfgehäuse 252 befinden.

Bei der in Figur 8 dargestellten Ausführungsform eines Spenders ist zusätzlich zu dem bereits beschriebenen ersten Applikationsarm 218 und ersten Applikationskopf 220 ein zweiter Applikationsarm 278 und ein zweiter Applikationskopf 280 vorgesehen. Der zweite Applikationsarm 278 und der zweite Applikationskopf 280 sind ausgelegt, um mit einer alternativen Pumpe, beispielsweise einer Saugpumpe oder einer Schaumpumpe zur Ausgabe von flüssigen Medien verbunden zu werden. Die alternative Pumpe kann, wenn auch nicht dargestellt, ebenfalls in dem Gehäuse, insbesondere Spenderkopfgehäuse 152 vorgesehen sein.

Somit kann der Spender bereits werksseitig für die Verwendung einer Vielzahl unterschiedlicher flüssiger Medien vorbereitet werden. Je nach Bedarf wird die Applikation des flüssigen Mediums über den ersten oder zweiten Applikationskopf vorgenommen. Bei Verwendung des zweiten Applikationskopfes als Ausgabe des flüssigen Mediums ist es vorteilhaft, wenn der erste Applikationsarm 218 samt Applikationskopf 220 und Betätigungselement 243 mit Verstellvorrichtung aus dem Gehäuse 152 entfernbar sind.

Bei einer nicht dargestellten Ausführungsform kann in dem ersten Applikationsarm ein Ventil, insbesondere ein Magnetventil vorgesehen sein, um beispielsweise ein Aerosol ausgeben zu können.

Der Spenderkopf 52 ist vorzugsweise modular aufgebaut (siehe Fig. 10) und umfasst einen oberen Abschnitt 54, in dem in bekannter Weise eine Stromversorgung und ein Anzeigeelemente angebracht sind, und einen unteren Abschnitt 56. Im unteren Abschnitt 56 des Spenderkopfes 52 befinden sich die beschriebene Auslösevorrichtung 22; 222 sowie der Applikationsarm 18; 218.

Der untere Abschnitt eines Gehäuses 58 des Spenderkopfs 52 ist vorzugsweise so ausgebildet, dass er auf bereits vorhandene Gehäuseelemente 24 aufsetzbar ist.

## Patentansprüche

1. Berührungsloser Spender zur automatischen Ausgabe von flüssigen Medien mit einer Dosiervorrichtung (12; 212) und einer Auslösevorrichtung (22; 222),
wobei die Dosiervorrichtung (12; 212) eine mechanisch betätigbare Hubverdrängerpumpe (14) mit einer Betätigungsvorrichtung (36; 236) aufweist und
die Auslösevorrichtung (22; 222) ein Betätigungselement (43; 143; 243) umfasst, das ausgelegt ist, die Betätigungsvorrichtung (36; 236) zu betätigen, wobei die Dosiervorrichtung (12; 212) einen Applikationsarm (18; 218) im Wesentlichen quer zur Betätigungsvorrichtung (36; 236) und einen Applikationskopf (20; 220) aufweist,
wobei die Auslösevorrichtung (22; 222) einen Sensor (45; 245) und eine Verstellvorrichtung umfasst und wobei das Betätigungselement (43; 143; 243) in Abhängigkeit von dem vom Sensor (45: 245) erfassten Signal mittels der Verstellvorrichtung von einer Grundstellung in eine Auslösestellung führbar ist, **dadurch gekennzeichnet, dass** das Betätigungselement (43; 143; 243) drehbar befestigt ist, einen Hebel ausbildet, sich oberhalb des Applikationsarmes (18; 218) entlang des Applikationsarmes (18; 218) nach außen in Richtung des Applikationskopfs (20; 220) erstreckt und an seinem freien Ende einen Kraftangriffsabschnitt aufweist, in dem die Verstellvorrichtung auf das Betätigungselement wirkt (43; 143; 243).

2. Spender nach Anspruch 1, **dadurch gekennzeichnet, dass** ein Gehäuse (24; 252) vorgesehen ist und das Betätigungselement (43; 143; 243) an dem Gehäuse (24; 252) drehbar befestigt ist.

3. Spender nach einem der vorhergehenden Ansprüche, **dadurch gekennzeichnet, dass** das Betätigungselement (43; 143; 243) ein stabiles, im Wesentlichen längliches plattenförmiges Element (44; 144; 244) aufweist, das im Wesentlichen quer zur Betätigungsvorrichtung (36; 236) ausgerichtet ist.

4. Spender nach einem der vorhergehenden Ansprüche, **dadurch gekennzeichnet, dass** die Betätigungsvorrichtung (36; 236) ein Auflageelement (38; 238) aufweist, welches unter einem nicht rechtwinkligen Winkel gegenüber der Betätigungsvorrichtung (36; 236) ausgerichtet ist.

5. Spender nach einem der vorhergehenden Ansprüche, **dadurch gekennzeichnet, dass** die Verstellvorrichtung eine exzentrisch gelagerte Steuerungsscheibe (274) an einer drehbaren Welle (272) aufweist.

6. Spender nach Anspruch 5, **dadurch gekennzeichnet, dass** die exzentrisch gelagerte Steuerungsscheibe zweiseitig ausgebildet ist.

7. Spender nach Anspruch 5 oder 6, **dadurch gekennzeichnet, dass** die Welle (272) mittels eines Motors (270) antreibbar ist, der oberhalb eines Kontaktabschnitts des Betätigungselement (243) angeordnet und mit der Betätigungsvorrichtung (236) verbunden ist.

8. Spender nach einem der Ansprüche 5 bis 7, **dadurch gekennzeichnet, dass** der Motor (270) mittels eines elastischen Elements (276) mit dem Betätigungselement (243) verbunden ist.

9. Spender nach einem der vorhergehenden Ansprüche, **dadurch gekennzeichnet, dass** die Verstellvorrichtung einen verstellbaren Kolben aufweist.

10. Spender nach einem der vorhergehenden Ansprüche, **dadurch gekennzeichnet, dass** in der Dosiervorrichtung ein Ventil, insbesondere ein Magnetventil vorgesehen ist.

11. Spender nach einem der vorhergehenden Ansprüche, **dadurch gekennzeichnet, dass** die Betätigungsvorrichtung (36) eine Kolbenpumpe umfasst.

12. Spender nach einem der vorhergehenden Ansprüche, **dadurch gekennzeichnet, dass** die Betätigungsvorrichtung eine Schaumpumpe umfasst.

13. Verfahren zum Betätigen eines Spenders nach einem der vorhergehenden Ansprüche, umfassend die Schritte:
Erfassen eines Signals mittels des Sensors (45; 245);
Aktivieren der Verstellvorrichtung aufgrund des vom Sensor (45; 245) erfassten Signals;
Verstellen des Betätigungselements (43; 143; 243) von einer Grundstellung in eine Auslösestellung zur Betätigung der Betätigungsvorrichtung (36; 236) mittels der Verstellvorrichtung;
Ausgeben einer vorbestimmten Fluidmenge mittels der Dosiervorrichtung (12; 212).

## Claims

1. Contactless dispenser for automatically dispensing liquid media, comprising a metering device (12; 212) and a triggering device (22; 222), the metering device (12; 212) having a mechanically actuatable reciprocating displacement pump (14) having an actuating device (36; 236), and the triggering device (22; 222) comprising an actuating element (43; 143; 243) which is designed to actuate the actuating device (36; 236), the metering device (12; 212) having an application arm (18; 218) which is substantially transverse to the actuating device (36; 236) and having an application head (20; 220), the triggering device (22; 222) comprising a sensor (45; 245) and an adjusting device, and it being possible for the actuating element (43; 143; 243) to be moved from a home position into a triggering position by means of the adjusting device depending on the signal detected by the sensor (45: 245), **characterised in that** the actuating element (43; 143; 243) is rotatably attached, forms a lever, extends outwards above the application arm (18; 218) along the application arm (18; 218) in the direction of the application head (20; 220), and has a force application portion at the free end thereof, in which portion the adjusting device acts on the actuating element (43; 143; 243).

2. Dispenser according to claim 1, **characterised in that** a housing (24; 252) is provided and the actuating element (43; 143; 243) is rotatably attached to the housing (24; 252).

3. Dispenser according to either of the preceding claims, **characterised in that** the actuating element (43; 143; 243) has a stable, substantially elongate planar element (44; 144; 244) which is oriented substantially transversely with respect to the actuating device (36; 236).

4. Dispenser according to any of the preceding claims, **characterised in that** the actuating device (36; 236) has a bearing element (38; 238) which is oriented at a non-perpendicular angle with respect to the actuating device (36; 236).

5. Dispenser according to any of the preceding claims, **characterised in that** the adjusting device has an eccentrically mounted control disc (274) on a rotatable shaft (272).

6. Dispenser according to claim 5, **characterised in that** the eccentrically mounted control disc is two-sided.

7. Dispenser according to either claim 5 or claim 6, **characterised in that** the shaft (272) can be driven by means of a motor (270) which is arranged above a contact portion of the actuating element (243) and is connected to the actuating device (236).

8. Dispenser according to any of claims 5 to 7, **characterised in that** the motor (270) is connected to the actuating element (243) by means of a resilient element (276).

9. Dispenser according to any of the preceding claims, **characterised in that** the adjusting device has an adjustable piston.

10. Dispenser according to any of the preceding claims, **characterised in that** a valve, in particular a solenoid valve, is provided in the metering device.

11. Dispenser according to any of the preceding claims, **characterised in that** the actuating device (36) comprises a piston pump.

12. Dispenser according to any of the preceding claims, **characterised in that** the actuating device comprises a foam pump.

13. Method for actuating a dispenser according to any of the preceding claims, comprising the steps of:
detecting a signal by means of the sensor (45; 245);
activating the adjusting device on the basis of the signal detected by the sensor (45; 245);
adjusting the actuating element (43; 143; 243) from a home position into a triggering position in order to actuate the actuating device (36; 236) by means of the adjusting device;
dispensing a predetermined amount of fluid by means of the metering device (12; 212).

## Revendications

1. Distributeur sans contact conçu pour dispenser automatiquement des agents liquides, comprenant un dispositif de dosage (12 ; 212) et un dispositif de déclenchement (22 ; 222),
le dispositif de dosage (12 ; 212) étant équipé d'une pompe volumétrique (14) actionnable mécaniquement et munie d'un dispositif d'actionnement (36 ; 236), et le dispositif de déclenchement (22 ; 222) incluant un élément d'actionnement (43 ; 143 ; 243) conçu pour manœuvrer ledit dispositif d'actionnement (36 ; 236), ledit dispositif de dosage (12 ; 212) comportant un bras applicateur (18 ; 218) pour l'essentiel transversalement par rapport au dispositif d'actionnement (36 ; 236), et une tête d'application (20 ; 220),
sachant que le dispositif de déclenchement (22 ; 222) inclut un capteur (45 ; 245) et un dispositif de réglage, et sachant que l'élément d'actionnement (43 ; 143 ; 243) peut être déplacé d'une position de base à une position de déclenchement au moyen dudit dispositif de réglage, en fonction du signal détecté par ledit capteur (45 ; 245), **caractérisé par le fait que** l'élément d'actionnement (43 ; 143 ; 243) est fixé avec faculté de rotation, forme un levier, s'étend vers l'extérieur en direction de la tête d'application (20 ; 220) au-dessus du bras applicateur (18 ; 218), le long dudit bras applicateur (18 ; 218), et présente, à son extrémité libre, une zone d'application de force dans laquelle le dispositif de réglage agit sur ledit élément d'actionnement (43 ; 143 ; 243).

2. Distributeur selon la revendication 1, **caractérisé par le fait qu'**il est prévu un boîtier (24 ; 252), l'élément d'actionnement (43 ; 143 ; 243) étant fixé audit boîtier (24 ; 252) avec faculté de rotation.

3. Distributeur selon l'une des revendications précédentes, **caractérisé par le fait que** l'élément d'actionnement (43 ; 143 ; 243) est pourvu d'un élément (44 ; 144 ; 244) en forme de plaque, stable et substantiellement longiligne, orienté pour l'essentiel transversalement par rapport au dispositif d'actionnement (36 ; 236).

4. Distributeur selon l'une des revendications précédentes, **caractérisé par le fait que** le dispositif d'actionnement (36 ; 236) est doté d'un élément d'appui (38 ; 238) orienté suivant un angle non droit par rapport audit dispositif d'actionnement (36 ; 236).

5. Distributeur selon l'une des revendications précédentes, **caractérisé par le fait que** le dispositif de réglage est muni d'un disque de commande (274) à montage excentré sur un arbre rotatif (272).

6. Distributeur selon la revendication 5, **caractérisé par le fait que** le disque de commande, à montage excentré, présente une réalisation à deux faces.

7. Distributeur selon la revendication 5 ou 6, **caractérisé par le fait que** l'arbre (272) peut être entraîné au moyen d'un moteur (270) implanté au-dessus d'une zone de contact de l'élément d'actionnement (243) et raccordé au dispositif d'actionnement (236).

8. Distributeur selon l'une des revendications 5 à 7, **caractérisé par le fait que** le moteur (270) est relié à l'élément d'actionnement (243) au moyen d'un élément élastique (276).

9. Distributeur selon l'une des revendications précédentes, **caractérisé par le fait que** le dispositif de réglage comporte un piston réglable.

10. Distributeur selon l'une des revendications précédentes, **caractérisé par le fait qu'**une vanne, en particulier une vanne électromagnétique, est prévue dans le dispositif de dosage.

11. Distributeur selon l'une des revendications précédentes, **caractérisé par le fait que** le dispositif d'actionnement (36) inclut une pompe à piston.

12. Distributeur selon l'une des revendications précédentes, **caractérisé par le fait que** le dispositif d'actionnement inclut une pompe à mousse.

13. Procédé d'actionnement d'un distributeur conforme à l'une des revendications précédentes, incluant les étapes consistant à :
détecter un signal au moyen du capteur (45 ; 245) ;
activer le dispositif de réglage sur la base du signal détecté par ledit capteur (45 ; 245) ;
déplacer l'élément d'actionnement (43 ; 143 ; 243) d'une position de base à une position de déclenchement, au moyen dudit dispositif de réglage, en vue de manœuvrer le dispositif d'actionnement (36 ; 236) ;
dispenser une quantité de fluide prédéterminée, au moyen du dispositif de dosage (12 ; 212).
